# DEMANDE DE BREVET EUROPEEN

(11) **EP 0 297 985 A1**
(43) Date de publication de la demande: **04.01.1989**
(21) Numéro de dépôt: 88401681.7
(22) Date de dépôt: 30.06.1988
(51) Int. Cl.: H01H 1/58

(54) **Levier de contact pour appareil électrique interrupteur**

(30) Priorité: 01.07.1987 FR 8709290
(71) Demandeur: TELEMECANIQUE, F-92504 Rueil Malmaison Cedex (FR)
(72) Inventeur: Moreau, Luc, F-21000 Dijon (FR)
(74) Mandataire: Marquer, Francis

(57) **Abrégé**

L'invention concerne un levier de contact composé d'une pièce structurelle (11) par exemple en acier et d'une pièce de contact (12) par exemple en cuivre.

La pièce de contact (12) présente une joue de fixation (13) applicable sur une première face latérale (20) de la pièce structurelle et un patin de contact (14) applicable sur la tranche (22) de la pièce structurelle ; une liaison conductrice souple telle qu'une tresse (17) est fixée sur une deuxième face latérale (21) de la pièce structurelle sensiblement en regard de la joue (13).

## Description

La présente invention concerne un levier de contact pour appareil électrique interrupteur, plus particulièrement pour appareil de coupure en basse tension.

De tels leviers de contact sont généralement en cuivre et présentent une zone de contact destinée à coopérer avec un contact fixe de l'appareil, tandis que la liaison électrique permanente de la zone de contact avec une borne de l'appareil est assurée au moyen d'une liaison souple telle qu'une tresse soudée en un point du levier. Quand le levier de contact est en position de fermeture, le courant électrique parcourt donc la tresse et la partie du levier comprise entre le point de soudage de la tresse et la zone de contact.

La réalisation du levier en cuivre matricé est relativement onéreuse.

Pour diminuer le prix de revient d'un pont de contact dans un contacteur, il est connu de réaliser ce levier en acier et de lui rapporter au moins dans la zone de contact une pièce de contact dans un matériau meilleur conducteur. Cette solution reste toutefois médiocre sur le plan de la conduction électrique en raison de la faible conductibilité électrique de l'acier.

La présente invention a pour but d'abaisser le prix de revient d'un levier de contact pour appareil électrique interrupteur tout en assurant de bonnes propriétés électriques de conduction et, le cas échéant, de tenue à l'arc.

Selon l'invention, le levier de contact est constitué par une pièce structurelle en matériau à faible conductibilité électrique reliée à une borne de l'appareil par l'intermédiaire d'une liaison conductrice souple et il comporte, pour coopérer avec un contact fixe de l'appareil, une pièce de contact en matériau à bonne conductibilité électrique rapportée sur la pièce structurelle ; la pièce structurelle est une pièce mince délimitée par deux faces latérales parallèles et par une tranche ; la pièce de contact présente une joue de fixation applicable sur une première face latérale de la pièce structurelle et un patin de contact applicable sur la tranche de la pièce structurelle, tandis que la liaison conductrice souple est fixée sur une deuxième face latérale de la pièce structurelle sensiblement en regard d'une partie de la joue de fixation de la pièce de contact.

Le chemin de courant dans la pièce structurelle - de préférence en acier - est ainsi minimisé et les pertes électriques sont réduites. La pièce de contact est de préférence en cuivre. La joue de fixation de la pièce de contact et la liaison conductrice souple - de préférence une tresse - sont avantageusement soudées de part et d'autre de la pièce en acier. Celle-ci présente une bonne rigidité et peut être simplement découpée, tout en présentant vers son extrémité libre située au voisinage de la pièce de contact en cuivre une corne d'arc.

Un mode de réalisation non limitatif de l'invention est décrit ci-après en regard des dessins.
La figure 1 représente schématiquement un appareil électrique interrupteur de protection équipé du levier de contact composite conforme à l'invention ;
La figure 2 est une vue du levier de contact selon la flèche A de la figure 1 ;
Les figures 3 et 4 sont des vues latérales d'une partie du levier de contact respectivement selon les flèches B et C de la figure 2 ;
La figure 5 montre en perspective la pièce de contact en cuivre.

Le levier de contact 10 illustré est incorporé à un appareil électrique interrupteur de protection S. Cet appareil du type basse tension est un sectionneur-disjoncteur, mais peut aussi bien être un disjoncteur, comprenant pour chaque pôle un tel levier de contact. Le levier 10 se compose d'une partie en acier 11 sur laquelle est soudée une pièce en cuivre 12 présentant selon l'invention une joue de fixation 13 et un patin de contact 14. Le levier 10 est destiné à pivoter autour d'un axe 0 pour que le patin de contact puisse s'appliquer sur une pièce de contact fixe 15 électriquement reliée à une borne 16 de l'appareil et puisse respectivement se séparer de ladite pièce 15. La liaison entre le contact fixe 15 et la borne 16 est illustrée en tirets et les contacts sont représentés fermés sur la figure 1. Le levier 10 pivote dans le sens de la flèche F sous l'effet d'une commande automatique ou manuelle pour ouvrir les contacts. Une tresse souple en cuivre 17 sert à relier électriquement le levier 10 à une borne 18 de l'appareil ; la tresse 17 est à cet effet soudée, d'une part, au levier 10 et, d'autre part, à une pièce 19 de connexion à la borne 18.

Plus en détail, le volume de la partie 11 en acier du levier est défini par deux faces latérales parallèles 20, 21 et une tranche 22 (figure 2). La joue de fixation 13 du levier de contact est soudée sur une place 23 de la face 20 du levier près d'une extrémité de celui-ci, tandis que le patin de contact 14 est appliqué sur la tranche 22 du levier. La tresse 17 est soudée sur une plage 24 de la face 21 sensiblement en regard d'une partie de la joue 13. La pièce 12 est dotée de picots 25 qui facilitent le soudage électrique de sa joue 13 sur la partie 11 en acier.

Une échancrure 28 est prévue dans la pièce en cuivre 12 entre la joue 13 et le patin 14 (voir figures 4 et 5) au voisinage d'une partie contiguë 29 de la pièce en acier 11, de manière à imposer au courant I qui passe dans le levier de contact 10 un cheminement proche de la face extérieure 30 de la pièce 12.

Quand l'appareil interrupteur 10 est fermé, le courant I dans le levier de contact 10 circule (figure 1) à partir de la borne 18 dans la pièce de connexion 19 et la tresse 17, puis traverse l'épaisseur de la partie 11 du levier de la face 21 à la face 20 de celui-ci, c'est-à-dire perpendiculairement auxdites faces (voir figure 2), et chemine dans la joue de soudage 13 vers la zone de contact du patin 14 en passant près de la face 30 et sous l'échancrure 28 pour passer au contact fixe 15.

A une extrémité libre 26 du levier de contact 10, du côté de la pièce en cuivre 12 opposé à la zone médiane du levier, il est prévu une corne d'arc 27. Le champ magnétique créé par la circulation du courant I en deçà l'échancrure 28 vers le point de contact du patin 14 est canalisé par la partie en acier 29 ; en conséquence, le pied de l'arc est soufflé du patin 14 vers la corne 27. L'usure due à l'arc s'exerce donc sur la corne 27 et non sur la pièce en cuivre 12. Il en résulte que la pièce en cuivre peut être réalisée plus mince, ce qui facilite sa fabrication par découpe et pliage.

## Revendications

1. Levier de contact pour appareil électrique interrupteur, constitué par une pièce structurelle (11) en matériau à faible conductibilité électrique reliée à une borne de l'appareil (S) par l'intermédiaire d'une liaison conductrice souple (17) et comportant, pour coopérer avec un contact fixe (15) de l'appareil, une pièce de contact (12) en matériau à bonne conductibilité électrique rapportée sur la pièce structurelle,
caractérisé par le fait que :
- la pièce structurelle (11) est une pièce mince délimitée par deux faces latérales parallèles et une tranche,
- la pièce de contact (12) présente une joue de fixation (13) applicable sur une première face latérale (20) de la pièce structurelle (11) et un patin de contact (14) applicable sur la tranche (22) de la pièce structurelle,
- la liaison conductrice souple (17) est fixée sur une deuxième face latérale (21) de la pièce structurelle sensiblement en regard d'une partie de la joue de fixation (13) de la pièce de contact.

2. Levier de contact selon la revendication 1,
caractérisé par le fait que la pièce structurelle (11) est en acier, la pièce de contact (12) est en cuivre et la joue de fixation (13) de la pièce de contact est soudée sur la première face latérale (20), la liaison conductrice souple (17) étant une tresse en cuivre soudée sur la deuxième face latérale (21) de la pièce en acier (11).

3. Levier de contact selon la revendication 2,
caractérisé par le fait que la joue de fixation (13) de la pièce de contact (12) est munie de picots de soudage (25).

4. Levier de contact selon l'une des revendications 1 à 3,
caractérisé par le fait que la pièce structurelle (11) est découpée et que la pièce de contact (12) est découpée et pliée.

5. Levier de contact selon l'une des revendications 1 à 4,
caractérisé par le fait que la pièce structurelle (11) présente à une extrémité libre (26) et au voisinage de la pièce de contact (12) une corne d'arc (27).

6. Levier de contact selon la revendication 5,
caractérisé par le fait que la pièce de contact (12) comprend entre la joue de fixation (13) et le patin de contact (14) une échancrure (28) située au voisinage d'une partie (29) de la pièce en acier (11), de manière à imposer au courant (I) un cheminement proche d'une face extérieure (30) de la pièce de contact.
